# EUROPÄISCHE PATENTSCHRIFT

(11) **EP 0 521 030 B1**
(45) Veröffentlichungstag und Bekanntmachung des Hinweises auf die Patenterteilung: **04.01.1995**
(21) Anmeldenummer: 91905961.8
(22) Anmeldetag: 08.03.1991
(51) Int. Cl.: B05B 9/08, B01F 7/00

(54) **DRUCKBEHÄLTER ZUM VERSPRITZEN EINER FLÜSSIGKEIT**
PRESSURE VESSEL FOR SPRAYING A LIQUID
RESERVOIR SOUS PRESSION POUR LA PROJECTION D'UN LIQUIDE

(30) Priorität: 22.03.1990 DE 4009231
(43) Veröffentlichungstag der Anmeldung: 07.01.1993
(73) Patentinhaber: Alfred Kärcher GmbH & Co., 71364 Winnenden (DE)
(72) Erfinder: FESL, Robert, D-7057 Leutenbach (DE); STELZMÜLLER, Helmut, D-7303 Neuhausen (DE); JANSSEN, Peter, D-7012 Fellbach-Öffingen (DE)
(74) Vertreter: Hoeger, Stellrecht & Partner
(86) Internationale Anmeldenummer: EP9100435
(87) Internationale Veröffentlichungsnummer: WO9114508

(56) Entgegenhaltungen:
- EP-A- 320 619
- US-A- 3 606 094
- US-A- 4 089 441

## Beschreibung

Die Erfindung betrifft einen Druckbehälter zum Verspritzen einer Flüssigkeit mit einer von der Außenseite her durch Kolbenhübe betätigbaren, im Innern des Druckbehälters angeordneten Kolbenpumpe zum Aufbau eines erhöhten Druckes im Innern des Behälters, die einen am Behälter gelagerten, in das Behälterinnere ragenden Pumpenzylinder aufweist.

Derartige Druckbehälter sind bekannt aus der europäischen Offenlegungsschrift 268 921 A2, der deutschen Offenlegungsschrift 34 08 015 und dem deutschen Gebrauchsmuster 23 20 572.

Diese Druckbehälter dienen beispielsweise dem Versprühen einer Dekontaminationsflüssigkeit, wobei der zum Versprühen notwendige Druck in den Druckbehältern an Ort und Stelle durch Betätigung der Kolbenpumpe erzeugt wird.

Mit derartigen Druckbehältern werden häufig auch Gemische verschiedener Flüssigkeiten verspritzt, die vor dem Verspritzen hergestellt werden, z.B. im Form von Emulsionen. Es ist dabei üblich, bei bekannten Druckbehältern dieser Art diese zu öffnen und im offenen Zustand mit Hilfe eines separaten Rührwerkzeuges die Flüssigkeiten in der gewünschten Weise miteinander zu vermischen und gegebenenfalls die Emulsion herzustellen. Anschließend wird der Druckbehälter verschlossen und unter Betätigung der Kolbenpumpe auf den für das Verspritzen notwendigen Innendruck gebracht.

Dies ist ein umständliches Verfahren; außerdem besteht bei Verwendung aggressiver Flüssigkeiten die Gefahr, daß diese Flüssigkeiten bei dem Mischvorgang aus dem Behälter in die Umgebung gelangten. Es ist Aufgabe der Erfindung, einen gattungsgemäßen Druckbehälter derart zu verbessern, daß in einfacher Weise die für das Versprühen notwendige Mischung hergestellt und anschließend der zum Versprühen notwendige Druck erzeugt werden kann.

Diese Aufgabe wird bei einem Druckbehälter der eingangs beschriebenen Art erfindungsgemäß dadurch gelöst, daß die Kolbenpumpe um ihre Längsachse verdrehbar an dem Behälter gelagert ist, daß an der Außenseite des Behälters ein Antrieb zum Verdrehen des Pumpenzylinders angeordnet ist und daß der Pumpenzylinder bei seiner Verdrehbewegung in die Flüssigkeit ragende Mischelemente mitnimmt. Die gesamte Pumpe wird also zusätzlich als Antrieb für Mischelemente verwendet, mit denen im Inneren des verschlossenen Behälters durch ein Verdrehen der Pumpe die notwendige Vermischung erfolgt.

Besonders vorteilhaft ist es dabei, wenn der Antrieb eine Handkurbel ist, in anderen Fällen könnte der Antrieb aber auch mit Hilfe eines aufgesetzten Elektromotors oder über einen mit einer Riemenscheibe gekoppelten Antriebsriemen erfolgen.

Bei Verwendung einer Handkurbel ist es günstig, wenn diese gleichzeitig als Pumpengriff ausgebildet ist, so daß mit demselben Griff sowohl die Drehung zum Vermischen erfolgen kann als auch die Pumpbewegung zur Erzeugung des Spritzdruckes.

Bei einer ersten bevorzugten Ausführungsform ist vorgesehen, daß der Pumpenzylinder selbst die Mischelemente trägt. Dadurch ist ein besonders einfacher Aufbau möglich.

Beispielsweise kann der Pumpenzylinder gemäß einer bevorzugten Ausführungsform diesen schraubenumförmig umgebende, im wesentlichen radial abstehende Mischflügel tragen. Diese schraubenförmigen Mischflügel fördern Flüssigkeit vom Boden des Druckbehälters nach oben, so daß sichergestellt ist, daß sich am Boden des Behälters ansammelnde Chemikalien gleichmäßig in den Rest der Flüssigkeit eingemischt werden und daß beim Entleeren des Behälters über die Unterseite eine gleichmäßige Mischung abgegeben wird und nicht Flüssigkeit, die sich ohne diese Mischflügel an der Unterseite des Behälters sammeln würde.

Dieser Effekt kann noch dadurch verbessert werden, daß am unteren Ende ringförmige Mischelemente konzentrisch zur Drehachse des Pumpenzylinders an diesem gehalten sind.

Besonders vorteilhaft ist es auch, daß auch bei einem unter Druck stehenden Behälter eine Mischung vorgenommen werden kann, da die Drehdurchführung für den Pumpenzylinder selbstverständlich druckdicht ausgeführt sein muß. Es ist daher auch nach einer kurzen Unterbrechung des Versprühens möglich, vor dem nächsten Versprühgang erneut kurzzeitig zu vermischen, um sicher zu sein, daß eine homogene Mischung verspritzt wird.

Während die bisher beschriebene Ausführungsform eine den Pumpenzylinder auch bei seiner Drehbewegung gegenüber dem Druckbehälter abdichtende Durchführung benötigt, kann auf eine solche mit bewegten Teilen in Berührung kommende Dichtung bei einem abgewandelten Ausführungsbeispiel verzichtet werden, bei dem die Mischelemente drehbar im Druckbehälter gelagert sind und bei dem der Pumpenzylinder mit den Mischelementen im Mitnahmeeingriff steht. Es ist nämlich dann möglich, die Mischung vorzunehmen, bevor der Druckbehälter druckdicht abgeschlossen ist. Erst nach Beendigung des Mischvorganges wird der Pumpenzylinder in eine abgedichtete Position gebracht, in der dann keine Mischbewegung mehr vorgesehen ist.

Der Mitnahmeeingriff wird vorzugsweise in Form einer Steckkupplung ausgebildet.

Besonders günstig ist es, wenn der Pumpenzylinder in axialer Richtung verschiebbar im Druckbehälter gelagert ist, wobei der Mitnahmeeingriff zumindest in einer aus dem Druckbehälter herausgezogenen, ersten Stellung besteht, und wenn der Pumpenzylinder in einer in den Druck-behälter eingeschobenen, zweiten Stellung gegenüber dem Druck-behälter abgedichtet ist. Bei einer solchen Ausgestaltung erfolgt die Mischung bei herausgezogenem Pumpenzylinder, also in einem Zustand, in dem der Druckbehälter noch nicht dicht abgeschlossen ist. Nach Beendigung des Mischvorganges kann der Pumpenzylinder in die abgedichtete zweite Stellung verschoben werden, in der dann der Druckaufbau möglich ist.

Es ist dabei günstig, wenn der Pumpenzylinder in der ersten Stellung von einem entfernbaren Anschlag abgestützt ist, der eine Verschiebung des Pumpenzylinders in die zweite Stellung verhindert. Dieser Anschlag kann vorzugsweise durch mindestens einen in den Verschiebeweg des Pumpenzylinders einschwenkbaren Halter gebildet werden, der beispielsweise bügelförmig ausgebildet sein kann.

Besonders vorteilhaft ist es weiterhin, wenn der Pumpenzylinder in der zweiten Stellung in den Druckbehälter abgedichtet eingeschraubt ist.

Die nachfolgende Beschreibung bevorzugter Ausführungformen der Erfindung dient im Zusammenhang mit der Zeichnung der näheren Erläuterung. Es zeigt:
- Fig. 1:: ein erstes bevorzugtes Ausführungsbeispiel eines perspektivisch dargestellten, aufgeschnittenen Druckbehälters mit einer um die Längsache drehbaren, mit Mischflügeln besetzten Kolbenpumpe;
- Fig. 2: eine Längsschnittansicht durch ein anderes bevorzugtes Ausführungsbeispiel eines Druckbehälters;
- Fig. 3: eine Schnittansicht längs Linie 3-3 in Fig. 2 und
- Fig. 4: eine Schnittansicht längs Linie 4-4 in Fig. 2.

Der in Fig. 1 dargestellte Druckbehälter 1 weist an seiner Oberseite eine zentrale Öffnung 2 und an seiner Unterseite eine ebenfalls zentrale Öffnung 3 auf. An der Unterseite schließt sich an die Öffnung 3 eine in der Zeichnung nur strichpunktiert dargestellte Abflußleitung an, in die Öffnung 2 an der Oberseite, die als Einfüllöffnung ausgebildet und zu diesem Zweck mit einer trichterförmigen Erweiterung 4 versehen ist, kann abgedichtet eine Kolbenpumpe 5 eingesetzt werden.

Diese Kolbenpumpe 5 umfaßt einen bis an die Unterseite des Druckbehälters 1 ragenden Pumpenzylinder, der mittels einer ihn umgebenden Dichtmanschette 7 axial unverschieblich und abgedichtet in der oberen Öffnung 2 festlegbar ist. Dabei ermöglicht die Dichtmanschette 7 eine Drehung des Pumpenzylinders 6 um seine Längsachse.

Im Innern des Pumpenzylinders 6 befindet sich ein über eine Stange 8 periodisch auf- und abbewegbarer Kolben 9, wie dies aus Luftpumpen allgemein bekannt ist. Der Kolben 9 kann über die Stange 8 mittels eines Handgriffes 10 auf- und abbewegt werden, der an der Außenseite des Druckbehälters 1 angeordnet ist. Auf diese Weise kann im Innern des Druckbehälters der Druck so weit erhöht werden, daß im Behälter befindliche Flüssigkeit über die untere Öffnung unter Druck abgegeben werden kann.

Der Handgriff 10 ist als Kurbel ausgebildet und über radial abstehende Stifte 11 des Pumpenzylinders 6 in der eingeschobenen Stellung drehfest mit dem Pumpenzylinder 6 verbunden, so daß bei einer Drehung des kurbelförmigen Handgriffes 10 die gesamte Pumpe in der Öffnung 2 um die Pumpenlängsachse gedreht wird.

An der Außenseite des Pumpenzylinders 6 sind diesen schraubenförmig umgebende, im wesentlichen radial abstehende Mischflügel 12 angeordnet, die sich über die gesamte Höhe des Pumpenzylinders erstrecken. Diese tragen an ihrem unteren Ende einen gemeinsamen, konzentrisch zur Pumpenlängsachse angeordneten Mischring 13, der der unteren Öffnung 3 gegenübersteht.

Bei der Verdrehung des Pumpenzylinders 6 mittels des Handgriffes 10 rühren die Mischflügel 12 die im Druckbehälter befindliche Flüssigkeit und vermischen die Komponenten dieser Flüssigkeit gleichmäßig. Diese Mischung wird durch die spezielle Formgebung der Mischflügel unterstützt, die Flüssigkeitsbestandteile von der Unterseite an die Oberseite des Druckbehälters fördern. Insbesondere der Mischring 13 sorgt dafür, daß keine Flüssigkeit stationär an der Unterseite des Druckbehälters verbleibt, so daß beim Ablassen von Flüssigkeit durch die untere Öffnung 3 immer eine homogene Flüssigkeitsmischung abgegeben wird, wenn die Flüssigkeit vorher in der beschriebenen Weise gerührt worden ist.

Die Kolbenpumpe erfüllt somit eine Doppelfunktion: Mit ihr kann in herkömmlicher Weise ein erhöhter Druck im Innern des Behälters erzeugt werden und gleichzeitig ist mit dieser Kolbenpumpe 5 durch deren Verdrehung möglich, bei geschlossenem Behälter und ohne die Notwendigkeit eines separaten Werkzeuges die Flüssigkeitsbestandteile gleichmäßig zu mischen und gegebenenfalls gewünschte Emulsionen herzustellen.

Selbstverständlich können die Mischflügel auch andere Ausgestaltungen erfahren, beispielsweise können sie größere radiale Abstände von dem Pumpenzylinder haben als dies in dem beschriebenen und in der Zeichnung dargestellten Ausführungsbeispiel der Fall ist.

Das in den Fig. 2 bis 4 dargestellte abgewandelte Ausführungsbeispiel ist ähnlich aufgebaut; einander entsprechende Teile tragen daher dieselbe Bezugszeichen.

Im Unterschied zu dem Ausführungsbeispiel der Fig. 1 sind bei dieser Ausführung am Pumpenzylinder 6 keine Mischelemente unmittelbar gehalten, sondern in dem Druckbehälter ist um seine Längsachse drehbar ein Mischelement 15 gelagert, das im dargestellten Ausführungsbeispiel aus drei jeweils um 120 Grad gegeneinander versetzten senkrechten Stegen 16 besteht, die über entsprechende radiale Arme 17 jeweils mit einer Lagerbuchse 18 bzw. 19 verbunden sind. Diese Lager- buchsen sind an druckbehälterfesten Lagern gelagert.

Der Pumpenzylinder 6 ist in axialer Richtung verschiebbar am Druckbehälter gelagert, dabei durchsetzt er beispielsweise die obere Lagerbuchse 18. An seinem unteren Ende trägt der Pumpenzylinder einen hülsenförmigen Mitnehmer 20, der an seiner unteren Stirnseite eine schlitzförmige Öffnung 21 aufweist. Diese umgreift ein drehfest mit dem Mischelement 15 verbundenes, im Querschnitt etwa rechteckiges Mitnahmeelement 22, so daß der Mitnehmer 20 und das Mitnahmeelement 22 eine Steckkupplung ausbilden, die den Pumpenzylinder 6 und das Mischelement 15 in einen Mitnahmeeingriff bringen. Bei einer Drehung des Pumpenzylinders 6 um seine Längsachse wird auch das Mischelement 15 entsprechend verdreht. Die Steckkupplung stellt diesen Mitnahmeeingriff auch bei unterschiedlicher axialer Position des Pumpenzylinders her, d.h. der Pumpenzylinder kann gegenüber dem Mischelement in axialer Richtung verschoben werden, ohne daß der Mitnahmeeingriff aufgehoben wird. Wird allerdings der Pumpenzylinder sehr weit aus dem Druckbehälter herausgezogen, kann der Mitnahmeeingriff gelöst werden. Es ist also möglich, den Pumpenzylinder - beispielsweise zu Reinigungszwecken - vollständig aus dem Druckbehälter herauszuziehen.

Der Pumpenzylinder kann in dem Bereich, in dem der Mitnahmeeingriff erhalten bleibt, zwischen zwei Positionen verschoben werden, nämlich zwischen einer ersten, aus dem Druckbehälter ein wenig herausgezogenen Stellung (in Fig. 2 dargestellt) und einer in den Druckbehälter vollständig eingeschobenen, zweiten Stellung.

In der ersten Stellung läßt sich der Pumpenzylinder 6 dabei durch bügelförmige Halter 23 festlegen, die an der Außenseite des Druckbehälters verschwenkbar gelagert sind und so in den Verschiebeweg des Pumpenzylinders eingeschwenkt werden können, daß der Pumpenzylinder sich mit einem Kragen 24 auf diesen Haltern 23 abstützt. In dieser Position ist der Druckbehälter nicht dicht abgeschlossen. Der Mitnahmeeingriff mit dem Mischelement 15 ist hergestellt, so daß es in dieser Position möglich ist, durch Drehen des Handgriffes 10 über den Pumpenzylinder das Mischelement 15 zu verdrehen und somit die erwünschte Mischung herzustellen.

Sobald dies erfolgt ist, können die Halter 23 wieder ausgeschwenkt werden (in Fig. 2 mit strichpunktierten Linien dargestellt). Es ist dann möglich, den Pumpenzylinder in die eingeschobene, zweite Stellung zu bringen, in der er mittels einer geeigneten Gewindeverbindung 25 in den Druckbehälter einschraubbar ist. Diese Schraubverbindung ist druckdicht, so daß dadurch der Druckbehälter druckdicht abgeschlossen wird. In dieser zweiten Stellung ist der Pumpenzylinder nicht mehr gegenüber dem Druckbehälter verdrehbar, es kann also keine Mischung mehr erfolgen. Andererseits bedeutet dies aber auch, daß auf eine druckdichte Drehdurchführung verzichtet werden kann, da im abgedichteten Zustand der Pumpenzylinder gegenüber dem Druckbehälter nicht mehr verdrehbar ist.

## Patentansprüche

1. Druckbehälter (1) zum Verspritzen einer Flüssigkeit mit einer von der Außenseite her durch Kolbenhübe betätigbaren, im Innern des Druckbehälters (1) angeordneten Kolbenpumpe (5) zum Aufbau eines erhöhten Druckes im Innern des Behälters (1), die einen am Behälter gelagerten, in das Behälterinnere ragenden Pumpenzylinder (6) aufweist, dadurch gekennzeichnet, daß die Kolbenpumpe (5) um ihre Längsachse verdrehbar an dem Behälter (1) gelagert ist, daß an der Außenseite des Behälters (1) ein Antrieb (10) zum Verdrehen des Pumpenzylinders (6) angeordnet ist und daß der Pumpenzylinder (6) bei seiner Verdrehbewegung in die Flüssigkeit ragende Mischelemente (12, 13; 15) mitnimmt.

2. Druckbehälter nach Anspruch 1, dadurch gekennzeichnet, daß der Antrieb (10) eine Handkurbel ist.

3. Druckbehälter nach Anspruch 2, dadurch gekennzeichnet, daß die Handkurbel als Pumpengriff ausgebildet ist.

4. Druckbehälter nach einem der voranstehenden Ansprüche, dadurch gekennzeichnet, daß der Pumpenzylinder (6) selbst die Mischelemente (12, 13) trägt.

5. Druckbehälter nach Anspruch 4, dadurch gekennzeichnet, daß der Pumpenzylinder (6) diesen schraubenförmig umgebende, im wesentlichen radial abstehende Mischflügel (12) trägt.

6. Druckbehälter nach Anspruch 4 oder 5, dadurch gekennzeichnet, daß am unteren Ende ringförmige Mischelemente (13) konzentrisch zur Drehachse des Pumpenzylinders (6) an diesem gehalten sind.

7. Druckbehälter nach einem der Ansprüche 1 bis 3, dadurch gekennzeichnet, daß die Mischelemente (15) drehbar im Druckbehälter (1) gelagert sind und daß der Pumpenzylinder (6) mit den Mischelementen (15) in Mitnahmeeingriff steht.

8. Druckbehälter nach Anspruch 7, dadurch gekennzeichnet, daß der Mitnahmeeingriff eine Steckkupplung (20, 22) ist.

9. Druckbehälter nach Anspruch 8, dadurch gekennzeichnet, daß der Pumpenzylinder (6) in axialer Richtung verschiebbar am Druckbehälter (1) gelagert ist, wobei der Mitnahmeeingriff zumindest in einer aus dem Druckbehälter (1) herausgezogenen, ersten Stellung besteht, und daß der Pumpenzylinder (6) in einer in den Druckbehälter (1) eingeschobenen, zweiten Stellung gegenüber dem Druckbehälter (1) abgedichtet ist.

10. Druckbehälter nach Anspruch 9, dadurch gekennzeichnet, daß der Pumpenzylinder (6) in der ersten Stellung von einem entfernbaren Anschlag (23) abgestützt ist, der eine Verschiebung des Pumpenzylinders (6) in die zweite Stellung verhindert.

11. Druckbehälter nach Anspruch 10, dadurch gekennzeichnet, daß der Anschlag (23) durch mindestens einen in den Verschiebeweg des Pumpenzylinders (6) einschwenkbaren Halter gebildet ist.

12. Druckbehälter nach einem der Ansprüche 9 bis 11, dadurch gekennzeichnet, daß der Pumpenzylinder (6) in der zweiten Stellung in den Druckbehälter (1)abgedichtet eingeschraubt ist.

## Claims

1. A pressure vessel (1) for spraying a liquid using a reciprocating pump (5), which is arranged within the pressure vessel (1) and can be operated from the exterior by piston strokes, for building up increased pressure inside the vessel (1) which has a pump cylinder (6) mounted on the vessel and projecting into the vessel, **characterised in that** the reciprocating pump (5) is mounted on the vessel (1) so as to be rotatable about its longitudinal axis, a drive (10) for rotating the pump cylinder is arranged on the exterior of the vessel (1) and when the pump cylinder (6) turns it carries mixing elements (12, 13; 15) projecting into the liquid.

2. A pressure vessel according to Claim 1, **characterised in that** the drive (10) is a crank.

3. A pressure vessel according to Claim 2, **characterised in that** the crank is in the form of a pump handle.

4. A pressure vessel according to any one of the preceding Claims, **characterised in that** the pump cylinder (6) itself bears the mixing elements (12, 13).

5. A pressure vessel according to Claim 4, **characterised in that** the pump cylinder (6) carries mixing vanes (12) projecting substantially radially and surrounding the said pump cylinder (6) helically.

6. A pressure vessel according to Claim 4 or 5, **characterised in that** at the lower end annular mixing elements (13) are held on the pump cylinder (6) concentrically with the axis of rotation thereof.

7. A pressure vessel according to any one of Claims 1 to 3, **characterised in that** the mixing elements (15) are rotatably mounted in the pressure vessel (1) and the pump cylinder (6) is in driving engagement with the mixing elements (15).

8. A pressure vessel according to Claim 7, **characterised in that** the drive gear is an insertion coupling (20, 22)

9. A pressure vessel according to Claim 8, **characterised in that** the pump cylinder (6) is mounted on the pressure vessel (1) so as to be displaceable in the axial direction, drive engagement existing at least in one first position withdrawn from the pressure vessel (1), and in that the pump cylinder (6) is inserted into the pressure vessel (1) in one second position and is sealed in relation thereto.

10. A pressure vessel according to Claim 9, **characterised in that** the pump cylinder (6) is supported in the first position by a removable stop (23) which prevents the pump cylinder (6) from moving into the second position.

11. A pressure vessel according to Claim 10, **characterised in that** the stop (23) is formed by at least one holder pivotable into the displacement path of the pump cylinder (6).

12. A pressure vessel according to any one of Claims 9 to 11, **characterised in that** the pump cylinder (6) in the second position is screwed into the pressure vessel (1) in a sealed manner.

## Revendications

1. Réservoir sous pression (1) pour la projection d'un liquide, comportant une pompe à piston (5) disposée à l'intérieur du réservoir sous pression (1) et susceptible d'être actionnée depuis l'extérieur par un mouvement du piston pour obtenir une pression accrue à l'intérieur du réservoir, ladite pompe présentant un cylindre de pompe (6) monté sur le réservoir et s'étendant à l'intérieur de ce dernier, caractérisé en ce que la pompe à piston (5) est montée sur le réservoir (1) de façon à pouvoir tourner autour de son axe longitudinal, en ce qu'un dispositif d'entraînement (10) pour faire tourner le cylindre de pompe (6) est placé à l'extérieur du réservoir (1) et en ce que le cylindre de pompe (6), lors de son mouvement de rotation, entraîne des éléments de malaxage (12, 13; 15) s'étendant dans le liquide.

2. Réservoir sous pression selon la revendication 1, caractérisé en ce que le dispositif d'entraînement (10) est une manivelle.

3. Réservoir sous pression selon la revendication 2, caractérisé en ce que la manivelle est réalisée comme une manette de pompage.

4. Réservoir sous pression selon l'une des revendications précédentes, caractérisé en ce que le cylindre de pompe (6) porte lui-même les éléments de malaxage (12, 13).

5. Réservoir sous pression selon la revendication 4, caractérisé en ce que le cylindre de pompe (6) porte des ailettes de malaxage (12) de forme hélicoïdale s'enroulant autour de ce dernier et placées radialement à égale distance les unes des autres.

6. Réservoir sous pression selon la revendication 4 ou 5, caractérisé en ce que des éléments de malaxage en forme d'anneau (13) disposés concentriquement à l'axe de rotation du cylindre de pompe (6) sont placés à l'extrémité inférieure dudit cylindre.

7. Réservoir sous pression selon l'une des revendications 1 à 3, caractérisé en ce que les éléments de malaxage (15) sont placés dans le réservoir sous pression (1) de manière à pouvoir tourner et en ce que le cylindre de pompe (6) se trouve en contact d'entraînement avec les éléments de malaxage (15).

8. Réservoir sous pression selon la revendication 7, caractérisé en ce que le contact d'entraînement est une liaison enfichable (20,22).

9. Réservoir sous pression selon la revendication 8, caractérisé en ce que le cylindre de pompe (6) est placé dans le réservoir sous pression (1) de façon axialement coulissante, le contact d'entraînement consistant en au moins une première position sortie hors du réservoir sous pression (1) et en ce que le cylindre de pompe (6) est rendu étanche vis-à-vis du réservoir sous pression (1) dans une deuxième position rentrée dans ledit réservoir.

10. Réservoir sous pression selon la revendication 9, caractérisé en ce que le cylindre de pompe (6) est en appui, dans la première position, sur une butée (23) démontable qui empêche un déplacement du cylindre de pompe (6) dans la deuxième position.

11. Réservoir sous pression selon la revendication 10, caractérisé en ce que la butée (23) est réalisée au moyen d'un appui pivotant dans le chemin de déplacement du cylindre de pompe (6).

12. Réservoir sous pression selon l'une des revendications 9 à 11, caractérisé en ce que le cylindre de pompe (6) est vissé dans la deuxième position de façon étanche dans le réservoir sous pression (1).
